# EUROPÄISCHE PATENTSCHRIFT

(11) **EP 0 988 670 B1**
(45) Veröffentlichungstag und Bekanntmachung des Hinweises auf die Patenterteilung: **03.04.2002**
(21) Anmeldenummer: 98936131.6
(22) Anmeldetag: 09.06.1998
(51) Int. Cl.: H01R 43/01, H01R 43/042, H01R 43/04

(54) **VORRICHTUNG ZUM UMFORMEN VON LEITUNGSUMMANTELUNGEN ELEKTRISCHER LEITUNGEN UND VERFAHREN ZUM UMFORMEN VON LEITUNGSUMMANTELUNGEN MIT HILFE EINER SOLCHEN VORRICHTUNG**
DEVICE FOR DEFORMING SHEATHINGS FOR ELECTRIC POWER LINES AND METHOD FOR DEFORMING SHEATHINGS FOR ELECTRIC POWER LINES USING THE SAME
DISPOSITIF POUR DEFORMER DES ENROBAGES DE LIGNES ELECTRIQUES ET PROCEDE POUR DEFORMER DES ENROBAGES DE LIGNES ELECTRIQUES AU MOYEN D'UN TEL DISPOSITIF

(30) Priorität: 12.06.1997 DE 19724902
(43) Veröffentlichungstag der Anmeldung: 29.03.2000
(73) Patentinhaber: TYCO Electronics Logistics AG, 9323 Steinach (CH)
(72) Erfinder: MOYAERT, Werner, B-8490 Snellegem (BE); ST MARTIN, John, B-8400 Oostende (BE)
(74) Vertreter: Klunker . Schmitt-Nilson . Hirsch
(86) Internationale Anmeldenummer: DE9801584
(87) Internationale Veröffentlichungsnummer: WO9857399

(56) Entgegenhaltungen:
- EP-A- 0 062 415
- EP-A- 0 228 723
- CH-A- 660 935
- US-A- 4 716 651

## Beschreibung

Die Erfindung betrifft eine Vorrichtung zum Umformen von Leitungsummantelungen mit einem Aufnahmeelement, das mindestens einen Einlegeschlitz aufweist, in welchen eine Einzelleitung einpreßbar ist, und einem Eindrückelement, welches mittels eines Betätigungselementes auf das Aufnahmeelement zu bewegbar ist und mindestens ein mit einem Einlegeschlitz zusammenwirkendes Stempelblatt aufweist, welches bei Betätigung des Eindrückelementes zumindest teilweise in den Einlegeschlitz eintaucht und ein Verfahren zum Umformen von Leitungsummantelungen mit Hilfe einer solchen Vorrichtung.

Aus CH 660 935 A5 ist ein Werkzeug und dessen Verwendung zum einfachen und schnellen Andrahten eines Steckers mit Schneidsteckanschluß bekannt. Im wesentlichen besteht das Werkzeug aus einer Handzange, an welcher ein Gesenkteil an einem arbeitsseitigen Hebelende und ein Stempelkopf an einem anderen arbeitsseitigen Hebelende befestigt ist. Des weiteren weist der Gesenkteil eine zum Einschieben eines Steckers bestimmte Kammer sowie Einlegeschlitze für anzuschließende Drahtenden auf. Der Stempelkopf trägt auf die Einlegeschlitze ausgerichtete Stempelblätter, so daß die Stempelblätter bei Betätigung der Zangengriffe in die Einlegeschlitze eindringen und die Drahtenden in die Klemmschneide der Schneidsteckanschlüsse des Steckers pressen.

In vielen Anwendungsgebieten ist es wünschenswert, daß sowohl NF-Kabel als auch HF-Kabel an Schneidklemmkontakte ein und demselben IDC-Steckverbinders angeschlagen und mit dem selben Konfektionierungswerkzeug gleichzeitig verarbeitet werden können. Ein Problem in dieser Hinsicht stellen die unterschiedlichen Durchmesser von NF- und HF-Kabeln dar. Dies führt beim Anschlagen von HF-Einzelleitungen an einen gemeinsamen IDC-Steckverbinder zu nachteiligen Aufstauchungen ihrer Leitungsummantelungen. Neben negativen Auswirkungen auf die Qualität der elektrischen Verbindungen ist bei aus mehreren Kontaktlamellen bestehenden Steckverbindern die Stapelbarkeit der in einem gemeinsamen Steckergehäuse untergebrachten Kontaktlamellen aufgrund überquellender Leitungsummantelungen eingeschränkt. Um dieses Problem bei HF-Einzelleitungen zu umgehen, werden vielfach die Leitungsummantelungen abisoliert und anschließend spezielle Crimpschläuche montiert. Des weiteren ist es sogar oft erforderlich, für HF-Einzelleitungen komplett andere Steckverbinder zu verwenden, wobei separate Konfektionierungswerkzeuge für die HF-Einzelleitungen benötigt werden.

Der Erfindung liegt das Ziel zugrunde, eine Vorrichtung zu schaffen, welche eine schnelle und einfache Vorverarbeitung von HF-Einzelleitungen ermöglicht, so daß sowohl NF- als auch HF-Einzelleitungen unter Gewährleistung einer optimalen Qualität für elektrische Verbindungen an ein und demselben IDC-Steckverbinder angeschlagen werden können.

Erfindungsgemäß wird dieses Ziel dadurch erreicht, daß jeder Einlegeschlitz an zwei gegenüberliegenden Seiten in Längsrichtung ausgebildete scharfkantige Schneidzonen aufweist.

Die erfindungsgemäße Vorrichtung ermöglicht die Umformung der Leitungsummantelungen bei HF-Einzelleitungen durch seitliches Abschneiden eines Teils der Leitungsummantelungen, wobei die Form der Leitungsummantelungen derart optimiert ist, daß eine gemeinsame und gleichzeitige Verarbeitung von NF- und HF-Einzelleitungen bei IDC-Steckverbindern problemlos möglich ist. Die Umformung der Leitungsummantelungen ist vorteilhafterweise auf in Schneidklemmanschlüsse einzudrückende Abschnitte der HF-Einzelleitungen beschränkt. Somit werden beim Anschlagen von NF- und HF-Einzelleitungen an einen gemeinsamen IDC-Steckverbinder weder spezielle Schneidklemmkontakte noch separate Konfektionierungswerkzeuge für die HF-Einzelleitungen benötigt. Ebenso erübrigt sich die Verwendung zusätzlicher Crimpschläuche für HF-Einzelleitungen. Daher entfallen etwaige Kosten für Montagehilfsmittel bei gleichzeitiger Reduktion des Montageaufwandes. Nicht zuletzt ermöglicht die erfindungsgemäße Umformvorrichtung eine optimierte Qualität für Schneidklemmverbindungen zu realisieren.

Um die erfindungsgemäße Umformvorrichtung in einer vorteilhaften Ausgestaltung auch für den Feldeinsatz bereitzustellen, sind das Aufnahmeelement und das Eindrückelement an einer zangenartigen Vorrichtung befestigt. Dabei ist das Aufnahmeelement an einem Basisgestell der zangenartigen Vorrichtung angebracht. Ferner ist ein Hebelarm an einem ersten Ende schwenkbar am Basisgestell gelagert, wobei das Eindrückelement am zweiten Ende des Hebelarmes befestigt ist. Darüber hinaus ist der Hebelarm über einen auf ein Betätigungselement einwirkenden Handgriff auslenkbar.

In vorteilhafter Ausgestaltung sind die Einlegeschlitze in ihrem äußeren Bereich verbreitert, wodurch Fixierungsorgane für die umzuformenden Einzelleitungen gebildet sind. Hierdurch wird insbesondere ein seitliches Verrutschen der Einzelleitungen beim Einpressen der Einzelleitungen in die Schneidzonen der Einlegeschlitze vermieden. Des weiteren sind die Stempelblätter an ihren den Einlegeschlitzen zugewandten Kanten vorzugsweise konkav geformt, um eine optimale Führung der Einzelleitungen beim Einpressen in die Schneidzonen der Einlegeschlitze zu erreichen.

Vorteilhafterweise sind das Aufnahmeelement und das Eindrükkelement am Basisgestell und am Hebelarm mittels lösbarer Befestigungsmittel angebracht, so daß die beiden Vorrichtungselemente schnell und einfach gegen entsprechende Werkzeugkomponenten zum Anschlagen von Einzelleitungen an IDC-Kontakte ausgetauscht werden können. Dies bietet den Vorteil, daß eine durch Basisgestell, Hebelarm, Betätigungselement und Handgriff gebildete IDC-Feldzange nicht nur für ein Umformwerkzeug verwendet werden kann, sondern auch für ein Anschlagwerkzeug.

Das Verfahren zum Umformen von Leitungsummantelungen gestaltet sich mit Hilfe des Umformwerkzeuges für den Feldeinsatz denkbar einfach. Zunächst werden die Einzelleitungen in die Einlegeschlitze des Aufnahmeelementes eingelegt, und der Hebelarm wird soweit eingeschwenkt, bis die Stempelblätter auf den Einzelleitungen aufliegen. Im Anschluß daran erfolgt ein Einschwenken des Betätigungselementes mit Hilfe des Handgriffs. Im folgenden wird mit Hilfe des Handgriffs auf den Hebelarm und die Stempelblätter Druck ausgeübt, so daß die Leitungsummantelungen der Einzelleitungen durch Eindrücken der Einzelleitungen in die Schneidzonen der Einlegeschlitze mittels der Stempelblätter seitlich abgeschnitten werden.

Die erfindungsgemäße Vorrichtung wird im folgenden anhand der Zeichnung näher beschrieben. Es zeigen
Figur 1 ein Umformwerkzeug für den Feldeinsatz mit erfindungsgemäßen Merkmalen,
Figur 2 das Umformwerkzeug gemäß Figur 1 in der Seitenansicht,
Figur 3 Details des Aufnahmeelementes und des Eindrückelementes des Umformwerkzeuges gemäß Figur 1
Figur 4A ein HF-Kabel in ursprünglichem Zustand,
Figur 4B ein HF-Kabel, dessen Kabelummantelung mittels des Werkzeuges gemäß Figur 1 umgeformt worden ist, und
Figur 4C ein NF-Kabel.

Das Umformwerkzeug nach Figur 1 enthält ein Basisgestell 1, ein Aufnahmeelement 4 für eine oder mehrere umzuformende HF-Einzelleitungen, ein Eindrückelement 7 und ein auf das Eindrückelement einwirkendes Betätigungselement 9, welches mit Hilfe eines Handgriffes 3 verschiebbar ist. Am Eindrückelement 7 sind Stempelblätter 8 zu erkennen, welche genau auf Eindrückschlitze 5 des Aufnahmeelementes 4 ausgerichtet sind.

Das Eindrückelement 7 ist an einem Hebelarm 2 befestigt, welcher mit einem Ende am Basisgestell 1 gelagert ist (Figur 2). Das Eindrückelement 7 ist am freien Ende des Hebelarms 2 angebracht und ist bei Betätigung des Hebelarmes 2 auf einer kreisförmigen Bahn geführt. Das mit dem Eindrückelement 7 zusammenwirkende Aufnahmeelement 4 ist am Basisgestell 1 montiert. Ferner ist anhand von Figur 2 zu erkennen, daß der Hebelarm 2 mit einem Höhenanschlag 10 ausgestattet ist.

Anhand von Figur 3 sind die Details des Aufnahmeelementes 4 und des Eindrückelementes 7 näher dargestellt. Die am Eindrückelement 7 angeformten Stempelblätter 8 sind an ihrer dem Aufnahmeelement 4 zugewandten Kante konkav ausgebildet, so daß die Stempelblätter 8 an die Kontur einzupressender Einzelleitungen 11 im Sinne einer verbesserten Führung angepaßt sind. Die Einlegeschlitze 5 am Aufnahmeelement 4 sind von innen nach außen verbreitert ausgeführt, so daß die Einzelleitungen 11 zunächst in die verbreiterten Außenbereiche der Einlegeschlitze 5 eingelegt werden können und bündig mit der Außenkontur des Aufnahmeelementes 4 abschließen. Dies dient ebenfalls einer verbesserten Führung der Einzelleitungen 11 beim Einpreßvorgang, wodurch ein Verschieben der Einzelleitungen 11 verhindert und ihrer Beschädigung vorgebeugt wird. An den Trennstellen zwischen den beiden unterschiedlich breiten Abschnitten der Einlegeschlitze 5 sind Schneidzonen 6 ausgebildet, welche das Material der Leitungsummantelungen 12a (siehe dazu Figur 4A) seitlich abtragen.

Die Figuren 4A bis 4C veranschaulichen die Querschnittsverhältnisse bei einer HF-Einzelleitung 11a in ursprünglichem Zustand (Figur 4A), bei einer HF-Einzelleitung 11b in umgeformtem Zustand (Figur 4B) und bei einer NF-Einzelleitung 11c (Figur 4C). Für das Anschlagen von NF- und HF-Einzelleitungen an einen gemeinsamen IDC-Steckverbinder erweisen sich die stark unterschiedlichen Kabeldurchmesser als nachteilig, wodurch ein Anschlagen von unterschiedlichen Einzelleitungen 11a und 11c an gleiche Schneidklemmkontakte erheblich behindert wird. Abhilfe wird durch seitliches Abschneiden der Kabelummantelung 12a geschaffen, wobei die Ummantelung der umgeformten HF-Einzelleitung 11b derart optimiert ist, daß dieser hinsichtlich seiner Breite an den Durchmesser der NF-Einzelleitung 11c angepaßt ist. Hierdurch können HF-Einzelleitungen 11b und NF-Einzelleitungen 11c problemlos an einen gemeinsamen IDC-Steckverbinder angeschlagen werden.

Der Umformvorgang selbst wird im folgenden anhand der Figuren 1 bis 3 näher erläutert.

Zunächst wird die Vorrichtung durch Einlegen der Einzelleitungen 11 in die Einlegeschlitze 5 des Aufnahmeelementes 4 bestückt. Im folgenden wird der Hebelarm 2 so weit eingeschwenkt, bis die Stempelblätter 8 mit ihren konkav ausgeformten Außenkanten an den in den äußeren Abschnitten der Einlegeschlitze 5 fixierten Einzelleitungen 11 aufliegen. Danach wird das Betätigungselement 9 mit Hilfe des Handgriffs 3 weiter eingeschwenkt, so daß direkt Druck auf den Hebelarm 2 und die Stempelblätter 8 ausgeübt wird. Unter weiterem Eindrücken der Einzelleitungen 11 in die Einlegeschlitze 5 werden die Leitungsummantelungen der Einzelleitungen 11 an den Schneidzonen 6 abgetrennt.

Die so umgeformten HF-Einzelleitungen können in einem nächsten Arbeitsschritt zusammen mit NF-Einzelleitungen an einem gemeinsamen IDC-Steckverbinder angeschlagen werden.

## Patentansprüche

1. Vorrichtung zum Umformen von Leitungsummantelungen mit
- einem Aufnahmeelement (4), das mindestens einen Einlegeschlitz (5) aufweist, in welchen eine Einzelleitung (11) einpreßbar ist, und
- einem Eindrückelement (7), welches mittels eines Betätigungselementes (9) auf das Aufnahmeelement (4) zu bewegbar ist und mindestens ein mit einem Einlegeschlitz (5) zusammenwirkendes Stempelblatt (8) aufweist, welches bei Betätigung des Eindrückelementes (7) zumindest teilweise in den Einlegeschlitz (5) eintaucht,
**dadurch gekennzeichnet, daß** jeder Einlegeschlitz (5) an zwei gegenüberliegenden Seiten in Längsrichtung ausgebildete scharfkantige Schneidzonen (6) aufweist.

2. Vorrichtung nach Anspruch 1,
**dadurch gekennzeichnet, daß** das Aufnahmeelement (4) an einem Basisgestell (1) angebracht ist, daß ein Hebelarm (2) an einem ersten Ende schwenkbar am Basisgestell (1) gelagert ist, daß das Eindrückelement (7) am zweiten Ende des Hebelarmes (2) befestigt ist, und daß ein Handgriff (3) über das Betätigungselement (9) auf den Hebelarm (2) einwirkt.

3. Vorrichtung nach Anspruch 1 oder 2,
**dadurch gekennzeichnet, daß** die Einlegeschlitze (5) im äußeren Bereich verbreitert sind, wodurch Fixierungsorgane für umzuformende Einzelleitungen (11) gebildet sind.

4. Vorrichtung nach einem der Ansprüche 1 bis 3,
**dadurch gekennzeichnet, daß** die Stempelblätter (8) an ihren den Einlegeschlitzen (5) zugewandten Kanten konkav geformt sind.

5. Vorrichtung nach einem der Ansprüche 1 bis 4,
**dadurch gekennzeichnet, daß** der Hebelarm (2) im Bereich des Eindrückelementes (7) mit einem verstellbaren Höhenanschlag (10) ausgestattet ist.

6. Vorrichtung nach einem der Ansprüche 1 bis 5,
**dadurch gekennzeichnet, daß** das Aufnahmeelement (4) bzw. das Eindrückelement (7) am Basisgestell (1) bzw. am Hebelarm (2) mittels lösbarer Befestigungsmittel angebracht sind.

7. Verfahren zum Umformen von Leitungsummantelungen mit Hilfe einer Vorrichtung nach einem der Ansprüche 2 bis 6,
**gekennzeichnet durch** folgende Schritte:
a)Einlegen der Einzelleitungen (11) in die Einlegeschlitze (5) des Aufnahmeelementes (4),
b)manuelles Einschwenken des Hebelarmes (2) soweit, bis die Stempelblätter (8) auf den Einzelleitungen (11) aufliegen,
c)manuelles Einschwenken des Betätigungselementes (9) mit dem Handgriff (3),
d)Druckausübung des Handgriffs (3) auf den Hebelarm (2) und die Stempelblätter (8),
e)seitliches Abschneiden der Leitungsummantelungen (12) der Einzelleitungen (11) **durch** Eindrücken der Einzelleitungen (11) in die Schneidzonen (6) der Einlegeschlitze (5) mittels der Stempelblätter (8).

## Claims

1. A device for deforming conductor sheaths, having
a receiving element (4) which has at least one insertion slot (5) into which an individual conductor (11) may be pressed, and
a press-in element (7) which is movable towards the receiving element (4) by means of an actuation element (9) and has at least one punch blade (8), the latter cooperating with an insertion slot (5) and penetrating at least partly into the insertion slot (5) when the press-in element (7) is actuated,
**characterised in that** each insertion slot (5) has sharp-edged cutting zones (6) constructed on two opposing sides in the longitudinal direction.

2. A device according to Claim 1, **characterised in that** the receiving element (4) is mounted on a base frame (1), **in that** a lever arm (2) is mounted on the base frame (1) such that it is pivotal at a first end, **in that** the press-in element (7) is secured at the second end of the lever arm (2), and **in that** a handle (3) acts on the lever arm (2) by way of the actuation element (9).

3. A device according to Claim 1 or 2, **characterised in that** the insertion slots (5) are widened in the outer region, as a result of which fixing members are formed for individual conductors (11) to be deformed.

4. A device according to one of Claims I to 3, **characterised in that** the punch blades (8) are shaped to be concave on their edges facing the insertion slots (5).

5. A device according to one of Claims 1 to 4, **characterised in that** the lever arm (2) is equipped with an adjustable height-wise abutment means (10) in the region of the press-in element (7).

6. A device according to one of Claims 1 to 5, **characterised in that** the receiving element (4) and the press-in element (7) are mounted on the base frame (1) and the lever arm (2) respectively by means of detachable securing means.

7. A method for deforming conductor sheaths with the aid of a device according to one of Claims 2 to 6, **characterised by** the following steps:
a) inserting the individual conductors (11) in the insertion slots (5) of the receiving element (4),
b) manually pivoting the lever arm (2) far enough for the punch blades (8) to lie on the individual conductors (11),
c) manually pivoting the actuation element (9) by means of the handle (3),
d) exerting pressure by the handle (3) on the lever arm (2) and the punch blades (8),
e) laterally cutting the conductor sheaths (12) off the individual conductors (11) by pressing the individual conductors (11) into the cutting zones (6) of the insertion slots (5) by means of the punch blades (8).

## Revendications

1. Dispositif pour déformer des enrobages de lignes comportant
un élément de réception (4), comportant au moins une fente d'insertion (5), dans laquelle une ligne individuelle (11) peut être insérée par pression, et
un élément d'enfoncement (7), pouvant être déplacé vers l'élément de réception (4) par l'intermédiaire d'un élément d'actionnement (9) et comportant au moins une lame de poinçonnage (8) coopérant avec une fente d'insertion (5), s'immergeant au moins partiellement dans la fente d'insertion (5) lors de l'actionnement de l'élément d'enfoncement (7),
**caractérisé en ce que** chaque fente d'insertion (5) comporte des zones de coupe à arête vive (6) sur deux côtés opposés dans la direction longitudinale

2. Dispositif selon la revendication 1, **caractérisé en ce que** l'élément de réception (4) est agencé sur un bâti de base (1), un bras de levier (2) étant supporté par pivotement sur une première extrémité du bâti de base (1), l'élément d'enfoncement (7) étant fixé sur la deuxième extrémité du bras de levier (2) et une poignée (3) agissant sur le bras de levier (2) par l'intermédiaire de l'élément d'actionnement (9).

3. Dispositif selon les revendications 1 ou 2, **caractérisé en ce que** les fentes d'insertion (5) sont élargies dans la région externe, formant ainsi des organes de fixation pour des lignes individuelles à déformer (11).

4. Dispositif selon l'une des revendications 1 à 3, **caractérisé en ce que** les lames de poinçonnage (8) ont une forme concave au niveau de leurs bords orientés vers les fentes d'insertion (5).

5. Dispositif selon l'une des revendications 1 à 4, **caractérisé en ce que** le bras de levier (2) comporte une butée de hauteur réglable (10) dans la région de l'élément d'enfoncement (7).

6. Dispositif selon l'une des revendications 1 à 5, **caractérisé en ce que** l'élément de réception (4) et l'élément d'enfoncement (7) sont agencés sur le bâti de base (1) et sur le bras de levier (2) par l'intermédiaire de moyens de fixation détachables.

7. Procédé de déformation d'enrobages de lignes par l'intermédiaire d'un dispositif selon l'une des revendications 2 à 6, **caractérisé par** les étapes ci-dessous:
a) insertion des lignes individuelles (11) dans les fentes d'insertion (5) de l'élément de réception (4),
b) insertion manuelle par pivotement du bras de levier (2) jusqu'à ce que les lames de poinçonnage (8) se reposent sur les lignes individuelles (11),
c) insertion manuelle par pivotement de l'élément d'actionnement (9) par l'intermédiaire de la poignée (3),
d) application d'une pression par l'intermédiaire de la poignée (3) au bras de levier (2) et aux lames de poinçonnage (8),
e) découpage latéral des enrobages des lignes (12) des lignes individuelles (11) par enfoncement des lignes individuelles (11) dans les zones de coupe (6) des fentes d'insertion (5) par l'intermédiaire des lames de poinçonnage (8).
